# EUROPÄISCHE PATENTSCHRIFT

(11) **EP 0 150 806 B1**
(45) Veröffentlichungstag und Bekanntmachung des Hinweises auf die Patenterteilung: **27.07.1988**
(21) Anmeldenummer: 85100681.7
(22) Anmeldetag: 24.01.1985
(51) Int. Cl.: E06B 3/94, E06B 3/48, E05D 15/26, A47K 3/22

(54) **Faltwand**
Accordion
Cloison accordéon

(30) Priorität: 02.02.1984 DE 3403552
(43) Veröffentlichungstag der Anmeldung: 07.08.1985
(73) Patentinhaber: Baus, Heinz Georg, CH-3626 Hünibach-Thun (CH)
(72) Erfinder: Baus, Heinz Georg, CH-3626 Hünibach-Thun (CH)
(74) Vertreter: Klose, Hans, Dipl.-Phys.

(56) Entgegenhaltungen:
- DE-A- 2 943 122
- DE-U- 7 336 714
- US-A- 4 276 919

## Beschreibung

Die Erfindung bezieht sich auf eine Faltwand. insbesondere für Duschen, gemäß den im Oberbegriff des Patentanspruchs 1 angegebenen Merkmalen.

Aus der US-A-4276919 ist eine Faltwand für Duschen nachgewiesen, weiche zwei zusammenfaltbare Türelemente aufweist. Bei dieser bekannten Faltwand befindet sich das Griffelement in der Mitte zwischen den beiden gegeneinander aufschwenkbaren Türelementen. Beim Öffnen der Faltwand, von der Außenseite, also von außerhalb der Badewanne, kann die Griffleiste nur zu Beginn der Öffnungsbewegung festgehalten werden und muß beim weiteren Zusammenfalten losgelassen werden. Es sind daher zusätzlich horizontale Handschienen an jedem der Türelemente angeordnet, wodurch ein zusätzlicher Fertigungsaufwand erforderlich wird. Ferner befindet sich das vertikal angeordnete Griffelement in einem vergleichsweise großen Abstand zu den im Bereich der äußeren Seitenkanten des jeweiligen Türelementes angeordneten Führungskörpern. Diese Führungskörper müssen daher aufgrund des genannten Abstandes bzw. des somit großen Hebelarmes entsprechend stabil ausgebildet sein, um eine Beschädigung beim Öffnen oder Schließen zu vermeiden. Die Einleitung der Kraft beim Öffnen oder Schließen erfolgt nicht in Richtung der Führungsschiene, sondern im wesentlichen senkrecht zu dieser. Ergreift ein Benutzer zum Schließen der Falttür das in der Mitte zwischen den beiden Türelementen angeordnete Griffelement, so muß er im wesentlichen senkrecht zur Führungsbahn bzw. zur Führungsschiene drücken, wodurch die Gefahr von Beschädigungen der Führungsschiene sowie der Führungskörper gegeben ist.

Ferner ist in dem DE-U-73 36 714 eine Faltwand beschrieben, die eine obere, horizontale Profilschiene für die Führungskörper der Türelemente aufweist. Zum Öffnen der Faltwand ist ein nicht unerheblicher Kraftaufwand erforderlich, um die einzelnen, in einer Reihe hintereinander befindlichen Türelemente gegeneinander aufzuschwenken. Im geöffneten Zustand erfordert diese Faltwand einen nicht unerheblichen Platzbedarf, wobei die einzelnen Türelemente sich zu beiden Seiten der oberen horizontalen Profilschiene erstrecken. Dies ist vor allem bei einer Faltwand für Duschen nachteilig, da an den Türelementen noch befindliches Wasser außerhalb der Duschwanne nach unten abfließt. An der Stirnseite des äußersten Türelementes ist eine Leiste vorhanden, die bezüglich der genannten Profilschiene immer die gleiche Ausrichtung aufweist und zur Abdichtung im geschlossenen Zustand dienen soll. Diese Leiste reduziert den freien Durchgang bei geöffneter Faltwand.

Der Erfindung liegt die Aufgabe zugrunde, eine Faltwand der eingangs genannten Art mit geringem konstruktiven Aufwand dahingehend weiterzubilden, daß einerseits die Herstellung und Montage mit geringem Aufwand durchführbar ist und andererseits die Handhabung beim Öffnen und Schließen mit geringem Kraftaufwand erfolgen kann, wobei im geöffneten Zustand ein möglichst großer freier Durchgang ermöglicht sein soll.

Die Lösung dieser Aufgabe erfolgt gemäß den im Kennzeichen des Patentanspruchs 1 angegebenen Merkmalen.

Die erfindungsgemäße Faltwand weist einen einfachen Aufbau auf, wobei mit wenigen Bauteilen zum einen eine zuverlässige Führung und Befestigung der Türelemente erreicht wird und zum anderen eine einfache Betätigung sichergestellt wird. Mittels der angelenkten Griffleiste können die Türelemente in erstaunlich einfacher Weise und mit einem geringen Kraftaufwand aufgeschwenkt werden. Das Griffelement ist im wesentlichen unter einem Winkel von etwa 90° quer zur Führungsschiene angeordnet. Das Griffelement steht über die Außenfläche des Türelements vor, und ein Benutzer kann es ohne Schwierigkeiten ergreifen und die Faltwand betätigen. Die einzelnen Türelemente liegen auch im zusammengefalteten, geöffneten Zustand dicht aneinander, ohne daß hierbei das Griffelement in irgendeiner Weise stört. Ein minimaler Platzbedarf wird bei geöffneten Türelementen benötigt und das Griffelement kann gleichwohl entsprechend groß ausgebildet sein, um von einem Benutzer leicht erfaßt werden zu können. Zweckmäßig erstreckt sich das Griffelement über die gesamte Höhe des Türelements, und es ist zwecks Einsparung von Material und Gewicht insbesondere als ein Hohlkammerprofil ausgebildet. Das Türelement und das seitliche Griffelement sind um die gleiche Achse schwenkbar. Die Seitenprofile können mit horizontalen Längsprofilen der Türelemente unmittelbar verbunden werden. Das zylindrische Gelenkteil ist an das Seitenprofil angeformt und verbessert dessen Verwindungssteifigkeit. Der Führungskörper kann ohne Schwierigkeiten aus Kunststoff, insbesondere im Spritzgußverfahren, gefertigt werden, wobei mit einem geringen Aufwand auch der Zapfen bzw. die den Führungskörper umgreifenden Flächen in einem Arbeitsgang hergestellt werden. Bei der Montage muß der Führungskörper mittels des Zapfens mit dem Gelenkteil in Eingriff gebracht werden, ohne daß hierzu besonders aufwendige und umständliche Montagearbeiten zu erledigen sind.

In einer besonderen Ausführungsform befindet sich die Längsachse des Gelenkteiles in einem vorgegebenen Abstand zur Mittenebene des Türelements. Ist die Faltwand geschlossen, so befinden sich sämtliche Türelemente in der gleichen vertikalen Ebene. Aufgrund der Anordnung des Gelenkteiles außerhalb der Mittenebene kann unter Ausnutzung eines Hebeleffektes die Faltwand in überraschend einfacher Weise und bei einem geringen Kraftaufwand geöffnet werden. Die Schwenkbewegung der Türelemente wird mittels des Griffelementes eingeleitet, welches aber wieder in seine Ausgangsstellung zurückgebracht werden kann, während die Türelemente um die erforderlichen 90 Winkelgrade geschwenkt werden. Zweckmäßig ist dem Griffelement ein Anschlag in Form einer Nase zugeordnet, welche die Drehung des Griffelements auf einen vorgegebenen kleinen Winkelbereich, vor allem bevorzugt 20 bis 30° begrenzt. Auf einfache Weise wird eine zu große Schwenkung unterbunden, so daß beim Zusammenfalten eine Beschädigung des anderen Türelementes nicht befürchtet werden muß.

In einer wesentlichen Ausgestaltung ist der obere Führungskörper mit einem unteren Führungskörper mittels eines vertikalen Verbindungsprofils verbunden. Auch der untere Führungskörper umgreift entsprechend wie der obere Führungskörper das Gelenkteil oder greift in dieses mit einem Zapfen ein. Aufgrund des Verbindungsprofils weisen die genannten Führungskörper in vertikaler Richtung einen definierten Abstand zueinander auf, wobei auch die Länge des Gelenkteiles in entsprechender Weise vorgegeben ist. Eine zuverlässige axiale Fixierung des Türelements bezüglich der Führungskörper und somit auch bezüglich der oberen und unteren Profilschiene ist gegeben, ohne daß hierfür aufwendige Befestigungsmaßnahmen zwischen Türelement und den einzelnen Führungskörpern erforderlich sind. Die Montage kann mit einem äußerst geringen Aufwand in der Weise erfolgen, daß zunächst die beiden Führungskörper mit dem Gelenkteil in Eingriff gebracht werden und nachfolgend, insbesondere mittels Schrauben oder dergleichen, das Verbindungsprofil an den Führungskörpern befestigt wird. Das erfindungsgemäße Verbindungsprofil weist eine in vertikaler Richtung verlaufende Hohlkammer auf, in welche von oben und von unten jeweils die Führungskörper mit einem Zapfen eingreifen. Mittels Befestigungselementen, insbesondere Schrauben, wird die Verbindung zwischen Verbindungsprofil und Zapfen bzw. Führungskörpern in besonders zweckmäßiger Weise und mit einem geringen Fertigungsaufwand hergestellt.

In einer besonderen Ausgestaltung weist der obere und/oder untere Führungskörper eine axiale Lagerfläche für eine zugeordnete Stirnfläche des Gelenkteiles auf. Das Gewicht des bzw. der Türelemente wird im wesentlichen über die Lagerfläche des unteren Führungskörpers abgefangen. Die Türelemente sind also nicht in herkömmlicher Weise an dem oberen Führungskörper unmittelbar aufgehängt, sondern mittelbar über den unteren Führungskörper, wobei der Kraftschluß über die axiale Lagerfläche des unteren Führungskörpers und über das Verbindungsprofil zu dem oberen Führungskörper erfolgt.

Nachfolgend wird die Erfindung an Hand der in der Zeichnung dargestellten Ausführungsbeispiele näher erläutert. Es zeigen :
Fig. 1 schematisch eine Faltwand mit zwei zusammenfaltbaren Türelementen,
Fig. 2 einen Schnitt durch die Faltwand entlang Schnittlinie II gem. Fig. 1,
Fig. 3 einen Schnitt durch die Faltwand in einer unterhalb der Schnittlinie II befindlichen Ebene,
Fig. 4 einen Schnitt entlang Schnittlinie 111 gem. Fig. 1,
Fig. 5 einen Schnitt ähnlich Fig. 2, jedoch mit zusammengefalteten Türelementen.

Fig. 1 zeigt schematisch in einer Ansicht und teilweise in einem Schnitt eine Faltwand mit einem Rahmen aus einer oberen bzw. unteren Profilschiene 2, 4 und aus zwei vertikalen Profilschienen 6. In diesem Rahmen sind zwei Türelemente 8, 10 angeordnet, die in der Mitte mit einem Gelenkband miteinander verbunden sind. Die Türelemente 8, 10 weisen jeweils in ihren seitlichen Ecken, welche den vertikalen Profilschienen 6 zugewandt sind, einen oberen Führungskörper 14 sowie einen unteren Führungskörper 16 auf, welche mittels eines Verbindungsprofils 18 miteinander verbunden sind. Im Bereich einer Mittellinie 19 der Faltwand sind die beiden im wesentlichen gleich ausgebildeten Türelemente 8, 10 aneinander angelenkt. Das Verbindungsprofil 18 weist im Inneren eine Hohlkammer 20 auf, in welche die Führungskörper 14, 16 mit Zapfen 22 eingreifen. Mittels Befestigungselementen 24, welche hier als Schrauben ausgebildet sind, wird eine feste Verbindung erreicht. Die Türelemente 8, 10 enthalten einen aus Profilen 25, 26 aufgebauten Rahmen, in welchen in gewohnter Weise eine transparente Scheibe oder dergleichen eingesetzt ist. Die Profile 25, 26 sind in gewohnter Weise mittels Schrauben 27 miteinander verbunden. Das vertikale Seitenprofil 26 weist ein Gelenkteil 28 auf, das eine zylindrische Innenfläche 30 und eine zylindrische Außenfläche 32 aufweist. In den inneren Hohlraum 34 des Gelenkteiles 28 greifen die beiden Führungskörper 14, 16 jeweils mit einem Schwenkzapfen 36 ein. Die zylindrische Innenfläche 30 des Gelenkteils 28 umgibt jeweils am Ende den entsprechenden Schwenkzapfen 36. Das Türelement 10 ist somit um die vertikale Längsachse 38 des Gelenkteiles 28 schwenkbar. Das Gelenkteil 28 liegt mit axialen Stirnflächen 40, 42 ebenso wie das zylindrische Bauteil 48 des Griffelements an den Lagerflächen 44, 46 der Führungskörper 14, 16 an. Mit strichpunktierten Linien ist der obere Führungskörper 15 des Türelements 8 angedeutet, und zwar in einer Position kurz bevor die beiden Türelemente 8, 10 vollständig zusammengefaltet sind. Damit beim Öffnen der Faltwand infolge eines Aneinanderprallens der beiden Führungskörper 14, 15 nicht unbeabsichtigt ein Schließvorgang einsetzt, weisen die Führungskörper 14, 15 erfindungsgemäß eine Verschlußvorrichtung auf, die hier als ein Schnappmechanismus ausgebildet ist. An dem Führungskörper 14 befindet sich ein Haken 47, welchem im Führungskörper 15 eine Öffnung 49 zugeordnet ist. Beim Zusammenfalten der Türelemente 8, 10 gelangt der Haken 47 in die Öffnung 49 und rastet dort in entsprechende Hinterschneidungen ein, und die beiden Türelemente 8, 10 bleiben geöffnet. Die Türelemente 8, 10 können nach Bedarf zur linken oder auch zur rechten vertikalen Profilschiene 6 geschoben werden.

Der Schnitt gemäß Fig. 2 zeigt das Seitenprofil 26, welches mit dem Gelenkteil 28 aus einem einzigen Stück als eine Profilschiene ausgebildet ist. Das Gelenkteil 28 ist von einem zylindrischen Bauteil 48 des Griffelements 50 über einen Winkelbereich größer als 180° umgeben. Das Bauteil 48 und das derart angeienkte Griffelement 50 erstrecken sich im wesentlichen über die gesamte Höhe des Türelementes. Das Bauteil 48 enthält eine Nase 51, welcher am Verbindungsprofil 18 ein Vorsprung 53 zugeordnet ist. Es ist ersichtlich, daß die Drehbewegung des Griffelements 50 auf einen vorgegebenen kleinen Winkelbereich in der Größenordnung von 20 bis 30 Winkelgraden beschränkt ist. Von dem Verbindungsprofil 18 ist die Hohlkammer 20 deutlich zu erkennen. In eine Längsnut 52 des Verbindungsprofils 18 ist ein Magnetband 54 eingesetzt, das mit einem weiteren Magnetband 56 zusammenwirkt. Das Magnetband 56 bzw. ein magnetischen Rückschlußteil ist in einer Abdeckleiste 58 befestigt, welche ihrerseits in die vertikale Profilschiene 6 über eine Schnappverbindung verbunden ist. Die Längsachse 38 des Gelenkteiles 28 weist zur Mittenebene 60 des Türelements 10 einen vorgegebenen Abstand 62 auf.

Das Griffelement 50 liegt in der dargestellten Position mit seiner Anlagefläche 29 an der Stirnkante 55 eines Vorsprungs des Seitenprofils 26 an und steht in einem Winkel 61 bezüglich der Längsachse 59 von bevorzugt 90°. In dieser Position liegt die Mittenebene 60 parallel zur Längsachse 59 der oberen und der unteren, horizontalen Profilschiene. Wird das Griffelement 50 in Richtung des Pfeiles 66 geschwenkt, so wird gleichzeitig auch das Türelement 10 geschwenkt und somit die Faltwand geöffnet. Aufgrund der Hebelwirkung wird in Verbindung mit dem vorgegebenen Abstand 62 das Öffnen der Faltwand nicht unwesentlich erleichtert. Der mittlere Bereich der beiden Türelemente 8, 10 wird in Richtung des Pfeiles 68 bewegt, so daß letztendlich die beiden Türelemente zusammengefaltet werden können. Über das Gelenkband 70 stehen die beiden Türelemente in der Mitte miteinander in Verbindung. Die Drehachse 71 des Gelenkbandes 70 liegt im wesentlichen in der gleichen vertikalen Ebene wie die Außenfläche 73 der Türelemente 8, 10. Erfindungsgemäß liegt somit die Drehachse 71 bezüglich der Mittenebene 60 auf der anderen Seite als die Längsachse 38 des Gelenkteiles 28. Das Öffnen der Türelemente 8, 10 wird hierdurch nicht unwesentlich vereinfacht. Es sei festgehalten, daß auch das Türelement 8 ein in entsprechender Weise schwenkbar angeordnetes Griffelement aufweist.

Zwischen dem einen freien Ende 72 des zylindrischen Bauteiles 48 und einem Verbindungssteg 74 am Gelenkteil 28 ist ein freier Winkelbereich derart vorhanden, daß das Türelement 10 wenigstens um 90 Winkelgrade in Richtung des Pfeiles 66 aus der dargestellten Position heraus schwenkbar ist. Ein Anschlag 76 an dem Verbindungsprofil 18 begrenzt den Schwenkbereich, wodurch ein unzulässiges Anschlagen der Türelemente an anderen Bauteilen, beispielsweise an einer Wasserarmatur, verhindert wird.

Fig. 3 zeigt einen Schnitt durch die Faltwand, und zwar parallel und unterhalb der Schnittlinie II gemäß Fig. 1. Mit dem Verbindungsprofil 18 ist eine Klammer 75 verbunden, die in einer Öffnung 77 des Verbindungsprofils 18 eingesetzt ist. Die Klammer 75 umgreift die Außenfläche 32 des Gelenkteiles 28. Wirkt beispielsweise beim Öffnen der Faltwand aufgrund magnetischer Kräfte zwischen den hier nicht weiter dargestellten Magnetbändern eine Kraft in Richtung des Pfeiles 79, so wird mittels der erfindungsgemäßen Klammer 75 ein unzulässiges Durchbiegen des Verbindungsprofils 18 verhindert. Es sei festgehalten, daß eine Faltwand in der Regel in vertikaler Richtung eine Höhe zwischen 1,50 m und 2,00 m aufweist, so daß das Verbindungsprofil 18 entsprechend lang ist. Mittels der Klammer 75, welche in der angegebenen Weise mit dem Gelenkteil 28 in Eingriff steht, wird mit äußerst geringem Aufwand die Stabilität nicht unwesentlich verbessert. Das Verbindungsprofil 18 kann somit wesentlich schlanker und mit einem minimalen Gewichts- und Materialeinsatz gefertigt sein.

Der Schnitt gemäß Fig. 4 zeigt den oberen Führungskörper 14, der mit seinen Rollen 78, 80 in einem Führungskanal 82 des oberen Profils 2 geführt ist. Die Rollen 78, 80 liegen zu beiden Seiten der Mittenebene 60 des Türelements 10. Die durch die beiden Schwenkzapfen 36 verlaufende Längsachse 38 weist zur Mittenebene 60 den Abstand 62 auf. Ein Führungskanal 82 des unteren Profils 4 für Rollen 84, 86 des unteren Führungskörpers 16 ist bezüglich der Mittenebene 60 auf der anderen Seite angeordnet als das Gelenkteil 28 mit seiner Längsachse 38.

In Fig. 5 ist die Faltwand im geöffneten Zustand der beiden Türelemente 8, 10 dargestellt. Die beiden Türelemente liegen nahe beieinander, und die beiden Griffelemente 50 sind zur Längsachse 59 um den Winkel 61 von etwa 90° geschwenkt angeordnet. In dieser Stellung der Türelemente weisen die zueinander parallelen Griffelemente 50 im wesentlichen die gleiche Ausrichtung wie die genannten Türelemente 8, 10 auf. Die Griffelemente 50 behindern daher auch nicht den freien Durchgang durch die Faltwand und können dennoch von einem Benutzer sehr leicht erfaßt werden. Durch den Anschlag 76 wird erfindungsgemäß ein zu weites Aufschwenken der Türelemente 8, 10 verhindert. Ferner liegt erfindungsgemäß die Spitze 88 des Bauteils 48 innen am Verbindungssteg 74 an, wodurch die parallele Ausrichtung wie dargestellt erzwungen wird. Wesentlich ist ferner, daß aufgrund des relativ kleinen Drehwinkels infolge der Nase 51 und des Vorsprungs 53 der beiden Griffelemente 50 beim Öffnen der Türelemente 8, 10 diese sich auch nicht miteinander verhaken oder in sonstiger Weise die Schwenkung der Türelemente behindert wird. Die beiden Griffelemente 50 können vielmehr aneinander entlanggleiten, so daß dann in der dargestellten geöffneten Stellung die Griffelemente wiederum im wesentlichen parallel zueinander liegen.

### Bezugszeichenliste

2 obere Profilschiene
4 untere Profilschiene
6 vertikale Profilschiene
8, 10 Türelement
14, 15 oberer Führungskörper
16 unterer Führungskörper
18 Verbindungsprofil
19 Mittellinie
20 Hohlkammer
22 Zapfen
24 Befestigungselement
26 Seitenprofil
27 Schraube
28 Gelenkteil
29 Anlagefläche
30 Innenfläche
32 Außenfläche
34 Hohlraum
36 Schwenkzapfen
38 Achse von 28
40, 42 Stirnfläche
44, 46 Lagerfläche
47 Haken
48 Bauteil
49 Öffnung
50 Griffelement
51 Nase
52 Längsnut
53 Vorsprung
54, 56 Magnetband
55 Seitenkante
58 Abdeckleiste
59 Längsachse
60 Mittenebene
61 Winkel
62 Abstand
66, 68 Pfeil
70 Gelenkband
71 Drehachse
72 freies Ende von 48
73 Außenfläche
74 Verbindungssteg
75 Klammer
76 Anschlag
77 Öffnung in 18
78, 80 Rollen
79 Pfeil
82 Führungskanal
84, 86 Rollen
88 Spitze

## Patentansprüche

1. Faltwand, insbesondere für Duschen, mit wenigstens zwei zusammenfaltbaren Türelementen (8, 10), die an ihren einer Mittellinie (19) zugewandten Stirnkanten über ein mittleres Gelenk (70) miteinander verbunden sind, mit Führungskörpern (14, 16), an welchen die Türelemente (8, 10) angelenkt sind und welche entlang einer horizontalen Profilschiene (2) verschiebbar sind und mit wenigstens einem Griffelement (50), welches über ein vertikales zylindrisches Gelenkteil (28) schwenkbar bezüglich des Türelements (8, 10) angeordnet ist und welches zur Profilschiene (2) in der geschlossenen und in der geöffneten Position der Türelemente (8, 10) einen vorgegebenen Winkel (61) aufweist, dadurch gekennzeichnet, daß im Bereich der äußeren, der Mittellinie (19) abgewandten Seitenkante (55) zumindest eines der Türelemente (8, 10) das Griffelement (50) bezüglich des Führungskörpers (14, 16) drehbar angeordnet ist, daß mittels des Griffelements (50) das Türelement (8. 10) um eine durch den Führungskörper (14, 16) vorgegebene Achse (38) aus der geschlossenen Position heraus schwenkbar ist, wobei das Griffelement (50) ebenfalls um die Achse (38) schwenkbar ist und mit einer Anlagefläche (29) an der Seitenkante (55) des Türelements (8, 10) anliegt, und daß das Gelenkteil (28) mit dem Führungskörper (14, 16) über einen Zapfen (36) in Verbindung steht.

2. Faltwand nach Anspruch 1, dadurch gekennzeichnet, daß das Gelenkteil (28) mit dem äußeren Seitenprofil (26) des Türelements (10) über einen Verbindungssteg (74) verbunden ist und daß das Griffelement (50) mit einem Bauteil (48) verbunden ist, dessen Spitze (88) in der geöffneten Position der Türelemente (8, 10) an einer Innenseite des Verbindurigsteges (74) anliegt.

3. Faltwand nach Anspruch 2, dadurch gekennzeichnet, daß das Bauteil (48) eine Nase (51) zur Begrenzung der Schwenkbewegung des Griffelements (50) auf einen kleinen Winkelbereich, bevorzugt zwischen 20 bis 30 Winkelgrade, aufweist, wobei die Nase (51) an einem Verbindungsprofil (18) zur Anlage gebracht wird.

4. Faltwand nach einem der vorhergehenden Ansprüche, dadurch gekennzeichnet, daß die Achse (38) des Gelenkteiles (28) in Öffnungsrichtung der Türelemente (8, 10) betrachtet, in einem Abstand (62) hinter der Mittenebene (60) des Türelements (8, 10) angeordnet ist.

5. Faltwand nach einem der vorhergehenden Ansprüche, dadurch gekennzeichnet, daß das Gelenkteil (28) seitlich zwischen dem Türelement (8, 10) und einem vertikalen Verbindungsprofil (18) angeordnet ist, mittels welchem die Führungskörper (14, 16) miteinander verbunden sind.

6. Faltwand nach Anspruch 5, dadurch gekennzeichnet, daß das Verbindungsprofil (18) im Inneren eine Hohlkammer (20) aufweist, in welcher jeweils ein Zapfen (22) des vertikal oberhalb bzw. vertikal unterhalb angeordneten Führungskörpers (14, 16) eingreift, wobei mittels Befestigungselementen (24) eine drehfeste Verbindung hergestellt ist.

7. Faltwand nach Anspruch 5 oder 6, dadurch gekennzeichnet, daß das Verbindungsprofil (18) eine Längsnut (52) aufweist, in welcher eine Magnetdichtleiste (54) angeordnet ist.

8. Faltwand nach einem der vorhergehenden Ansprüche, dadurch gekennzeichnet, daß der Führungskörper (14, 16) axiale Lagerflächen (44, 46) aufweist, an welchen das Gelenkteil (28) und/oder das Bauteil (48) mit axialen Stirnflächen anliegen.

9. Faltwand nach einem der vorhergehenden Ansprüche, dadurch gekennzeichnet, daß bezüglich des Führungskörpers (14, 16) das Griffelement (50) schwenkbar und das Verbindungsprofil (18) drehfest angeordnet ist.'

## Claims

1. A folding wall, more especially for showers, comprising at least two folding door panels (8, 10) which are joined together at their front edges facing a centre line (19) by a central hinge band (70) ; guide elements (14, 16) to which the door panels (8, 10) are pivotally connected and which are displaceable along a horizontal profile rail (2) ; and at least one handle (50) which is mounted to turn in relation to the door panel (8, 10) by way of a vertical cylindrical pivot member (28) and which is at a predetermined angle (61) to the profile rail (2) in the closed position and open position of the door panels (8, 10), characterized in that, in the region of the outer lateral edge (55) remote from the centre line (19) of at least one of the door panels (8, 10), the handle is mounted for rotation in relation to the guide element (14, 16), in that the door panel (8, 10) can be turned from the closed position by means of the handle (50) about an axis (38) predetermined by the guide element (16), the handle (50) also being pivotal about the axis (38) and bearing through a contact surface (29) against the lateral edge (55) of the door panel (8, 10), and in that the pivot member (28) is connected to the guide member (14.16) by a pin (36).

2. A folding wall as claimed in claim 1, characterized in that the pivot member (28) is connected to the outer lateral profile (26) of the door panel (10) by a connecting web (74) and in that the handle (50) is connected to a component (48) of which the tip (88) rests on an inside of the connecting web (74) in the open position of the door panel (8, 10).

3. A folding wall as claimed in claim 2, characterized in that the component (48) has a nose (51) to restrict the turning movement of the handle (50) to 'a narrow angle, preferably between 20 and 30°, the nose (51) being brought to bear against a connecting profile (18).

4. A folding wall as claimed in any of the preceding claims, characterized in that the axis (38) of the pivot member (28), as seen in the opening direction of the door panels (8, 10), is arranged at an interval (62) behind the central plane (60) of the door panel (8, 10).

5. A folding wall as claimed in any of the preceding claims, characterized in that the pivot member (28) is arranged laterally between the door panel (8, 10) and a vertical connecting profile (18) by which the guide elements (14, 16) are joined to one another.

6. A folding wall as claimed in claim 5, characterized in that, internally, the connecting profile (18) comprises a hollow box or chamber (20) in which a pin (22) of the guide element (14, 16) arranged vertically above and vertically below engages, a connection fast against rotation being established by means of fixing elements (24).

7. A folding wall as claimed in claim 5 or 6, characterized in that the connecting profile (18) has a longitudinal groove (52) in which a magnetic sealing strip (54) is arranged.

8. A folding wall as claimed in any of the preceding claims, characterized in that the guide element (14, 16) has axial bearing surfaces (44, 46) against which the pivot member (28) and/or the component (28) bear via axial end faces.

9. A folding wall as claimed in any of the preceding claims, characterized in that the handle (50) is rotatable and the connecting profile (18) fixed in relation to the guide element (14, 16).

## Revendications

1. Cloison pliante, notamment pour douches, comprenant au moins deux éléments de porte (8, 10) qui peuvent être repliés l'un contre l'autre et qui sont réunis l'un à l'autre, le long de leurs bords frontaux dirigés vers une médiane (19) par une articulation médiane (70), comprenant en outre des corps de guidage (14, 16) auxquels les éléments de porte (8, 10) sont articulés et qui peuvent se déplacer en translation le long d'un profilé horizontal (2) et comprenant au moins un élément formant poignée (50) qui est disposé de façon à pouvoir pivoter par rapport à l'élément de porte (8, 10) au moyen d'une partie d'articulation cylindrique verticale (28) et qui forme un angle prédéterminé (61) avec le profilé (2) dans la position fermée et dans la position ouverte des éléments de porte (8, 10), caractérisée en ce que l'élément formant poignée (50) est monté dans la région du bord latéral extérieur (55) d'au moins un des éléments de porte (8, 10) qui est le plus éloigné de la médiane (19) et de manière à pouvoir tourner par rapport au corps de guidage (14, 16), en ce qu'on peut faire tourner l'élément de porte (8, 10) au moyen de l'élément formant poignée (50) à partir de la position fermée, autour d'un axe (38) défini par le corps de guidage (14, 16), l'élément formant poignée (50) pouvant également pivoter autour de l'axe (38) et s'appuyant par une surface d'appui (29) contre le bord latéral (55) de l'élément de porte (8, 10), et en ce que la partie d'articulation (28) est assemblée au corps de guidage (14,16) par l'intermédiaire d'un tourillon (36).

2. Cloison pliante selon la revendication 1, caractérisée en ce que la partie d'articulation (28) est assemblée au profilé latéral extérieur (26) de l'élément de porte (10) par l'intermédiaire d'une nervure de liaison (74) et en ce que l'élément formant poignée (50) est assemblé à un élément (48) dont la pointe (88) est appuyée contre un côté intérieur de la nervure de liaison (74) dans la position ouverte des éléments de porte (8, 10).

3. Cloison pliante selon la revendication 2, caractérisée en ce que l'élément (48) présente un bec (51) destiné à limiter le mouvement de pivotement de l'élément formant poignée (50) à un petit secteur angulaire, de préférence compris entre 20 et 30°, le bec (51) étant alors mis en appui contre un profilé de liaison (18).

4. Cloison pliante selon l'une des revendications précédentes, caractérisée en ce que l'axe (38) de la partie d'articulation (28) est disposé à une certaine distance (62) en arrière du plan médian (60) de l'élément de porte (8, 10), considéré dans le sens de l'ouverture des éléments de porte (8, 10).

5. Cloison pliante selon l'une des revendications précédentes, caractérisée en ce que la partie d'articulation (28) est disposée latéralement entre l'élément de porte (8, 10) et un profilé de liaison vertical (18) au moyen duquel les corps de guidage (14, 16) sont assemblés l'un à l'autre.

6. Cloison pliante selon la revendication 5, caractérisée en ce que le profilé de liaison (18) présente intérieurement une chambre (20) dans laquelle sont engagés des tourillons appartenant aux corps de guidage (14, 16) disposés à la verticale au-dessus et à la verticale au-dessous, un assemblage de solidarisation en rotation étant établi au moyen d'éléments de fixation (24).

7. Cloison pliante selon la revendication 5 ou 6, caractérisée en ce que le profilé de liaison (18) présente une rainure longitudinale (52) dans laquelle est disposée une garniture d'étanchéité magnétique (54).

8. Cloison pliante selon l'une des revendication précédentes, caractérisée en ce que les corps de guidage (14, 16) présentent des surfaces de portées axiales (44, 46) contre lesquelles la pièce d'articulation (28) et/ou l'élément de construction (48) sont en appui par des surfaces frontales axiales.

9. Cloison pliante selon l'une des revendications précédentes, caractérisée en ce que l'élément formant poignée (50) peut pivoter par rapport au corps de guidage (14, 16) et en ce que le profilé de liaison (18) est monté solidairement en rotation.
